# EUROPÄISCHE PATENTSCHRIFT

(11) **EP 1 532 058 B1**
(45) Veröffentlichungstag und Bekanntmachung des Hinweises auf die Patenterteilung: **10.06.2009**
(21) Anmeldenummer: 03747915.1
(22) Anmeldetag: 20.08.2003
(51) Int. Cl.: B65D 85/10

(54) **ZIGARETTENPACKUNG**
CIGARETTE PACKAGING
EMBALLAGE DE CIGARETTES

(30) Priorität: 26.08.2002 DE 10239681
(43) Veröffentlichungstag der Anmeldung: 25.05.2005
(73) Patentinhaber: Focke & Co. (GmbH & Co. KG), 27283 Verden (DE)
(72) Erfinder: FOCKE, Heinz, 27283 Verden (DE); GONCHARENKO, Valeri, 27308 Kirchlinteln (DE); BUSE, Henry, 27374 Visselhövede (DE)
(74) Vertreter: Bolte, Erich
(86) Internationale Anmeldenummer: PCT/EP2003/009206
(87) Internationale Veröffentlichungsnummer: WO 2004/024596

(56) Entgegenhaltungen:
- EP-A- 1 140 661
- EP-A- 1 174 364
- DE-A- 19 938 196
- US-A- 2 929 542
- US-A- 5 826 785
- US-A- 5 845 770

## Beschreibung

Die Erfindung betrifft eine Zigarettenpackung, bestehend aus einem eine Zigarettengruppe allseitig umgebenden Innenzuschnitt aus Stanniol oder Papier unter Bildung eines Zigarettenblocks und aus einer Klappschachtel mit Schachtelteil und Deckel zur Aufnahme des Zigarettenblocks, wobei im Schachtelteil ein Kragen angeordnet ist, dessen Kragen-Vorderwand innenseitig an einer Schachtel-Vorderwand des Schachtelteils anliegt.

Bekannt ist eine Zigarettenpackung des Typs Klappschachtel mit einer Öffnung bzw. einem Fenster im Bereich einer Schachtel-Vorderwand (WO 02/28744). Durch dieses Fenster ist eine Markierung innerhalb der Packung sichtbar, die auf einem gesonderten Zuschnitt bzw. Coupon angebracht ist. Dieser Zuschnitt deckt das Fenster innenseitig vollflächig ab, sodass der Packungsinhalt, einschließlich Kragen nicht sichtbar sind. Eine Klappschachtel mit derartigen Kennzeichnungsmitteln ist nur mit Aufwand herstellbar, da für das Zuführen und positionieren des Zuschnitts mit der Bedruckung eine besondere Verpackungsmaschine bzw. ein besonderes Aggregat erforderlich ist.

Bei einer Zigarettenpackung des Typs shall and slide ist es bekannt, die Vorderwand eines Innenteils (slide) mit zwei unterschiedlichen Bedruckungen zu versehen. Die Außenpackung (Hülse) ist mit einem Fenster versehen. In der Schließstellung ist eine Bedruckung im Bereich des Fensters sichtbar und in der Öffnungsstellung die andere Bedruckung. Dieser Vorschlag ist nicht auf die Gestaltung einer standardmäßigen Zigarettenpackung des Typs Klappschachtel übertragbar, da die verschiebbaren Packungsteile fehlen.

Der Erfindung liegt die Aufgabe zugrunde, eine Zigarettenpackung des Typs Klappschachtel derart weiterzuentwickeln bzw. zu gestalten, dass in einfacher Weise Mittel zur Kennzeichnung bzw. zur Identifizierung der Packung vorhanden sind, die ohne besondere Maßnahmen herstellbar sind.

Zur Lösung dieser Aufgabe ist die erfindungsgemäße Packung durch folgende Merkmale gekennzeichnet:
a) die Innenumhüllung ist im Bereich einer Innen-Vorderwand mit einer durch Prägen oder durch Bedrucken angebrachten Markierung versehen,
b) die Markierung befindet sich im Bereich der Öffnung der Schachtel-Vorderwand und ist von außen sichtbar,
c) die Kragen-Vorderwand ragt mit einem Teilbereich teilweise in den Bereich der Öffnung.

Der Erfindung liegt die Erkenntnis zugrunde, dass die Packungszuschnitte, insbesondere die typischen Zuschnitte einer Klappschachtel, auch hinsichtlich des äußeren Druckbildes fabrikmäßig vorgefertigt und üblicherweise als Zuschnittstapel für die. Verarbeitung in einer Verpackungsmaschine angeliefert werden. Dadurch sind gestalterische Veränderungen im Bereich der Verpackungsmaschine bzw. zugeordneter Anlagen nicht möglich.

Demgegenüber wird das Verpackungsmaterial für die Innenumhüllung, insbesondere Stanniol, im Bereich der Verpackungsmaschine durch Bedrucken oder Prägen auf einfache Weise möglich im Bereich der Verpackungsmaschine ein Kennzeichen, ein Emblem, Wappen oder dergleichen anzubringen, insbesondere durch entsprechende Prägung des Materials. Dieses besondere Element ist im Bereich der Öffnung des Packungszuschnitts positioniert und so auch bei geschlossener Packung erkennbar.

Vorzugsweise ist die Öffnung im Bereich einer Vorderwand der Packung, insbesondere einer (unteren) Schachtel-Vorderwand einer Klappschachtel angebracht und demgemäss die Bedruckung bzw. Prägung im Bereich einer Innen-Vorderwand des Innenzuschnitts. Eine Besonderheit besteht darin, die Öffnung im Bereich eines insbesondere vergrößerten Kragens anzubringen, wobei der Kragen und die Schachtel-Vorderwand miteinander korrespondierende Öffnungen aufweisen, vorzugsweise bei unterschiedlicher geometrischer Ausgestaltung.

Weitere Besonderheiten der Erfindung werden nachfolgend anhand von in den Zeichnungen dargestellten Ausführungsbeispielen näher erläutert. Es zeigt:
- Fig. 1: eine Klappschachtel mit offenem Deckel in perspektivischer Darstellung,
- Fig. 2: ein anderes Ausführungsbeispiel einer Klappschachtel in einer Darstellung entsprechend Fig. 1,
- Fig. 3: einen ausgebreiteten Packungszuschnitt für eine Klappschachtel gemäß Fig. 1,
- Fig. 4: einen Zuschnitt für eine Klappschachtel gemäß Fig. 1,
- Fig. 5: einen Zuschnitt für eine Klappschachtel gemäß Fg. 2,
- Fig. 6: einen Kragen für eine Klappschachtel gemäß Fig. 2,
- Fig. 7: einen ausgebreiteten Innenzuschnitt,
- Fig.8: ein anderes Ausführungsbeispiel einer Klappschachtel in einer Darstellung entsprechend Fig.1,
- Fig. 9: eine Klappschachtel gemäß Fig. 1, Fig. 2 oder Fig. 8 in Schließstellung mit Außenumhüllung aus Folie.

Die Ausführungsbeispiele in den Zeichnungen befassen sich mit Klappschachteln für Zigaretten. Dieser Packungstyp besteht aus, (unterem) Schachtelteil 10 und Deckel 11. Packungsteile bestehen aus einem gemeinsamen, einstückigem Zuschnitt gemäß Fig. 3. Der langgestreckte Zuschnitt bildet aufeinanderfolgende Bereiche für eine Schachtel-Vorderwand 12, Bodenwand 13, Schachtel-Rückwand 14, Deckel-Rückwand 15, Stirnwand 16 und Deckel-Vorderwand 17. Mit letzterem ist ein Deckelinnenlappen 18 verbunden, der gegen die Innenseite der Deckel-Vorderwand 17 umgefaltet wird. Schachtel-Rückwand 14 und Deckel-Rückwand 15 sind durch ein Liniengelenk 19 miteinander verbunden. Schachtel-Seitenwände 20 und Deckel-Seitenwände 21 bestehen aus Seitenlappen 22, 23, die einander mindestens teilweise überdecken und durch Klebung miteinander verbunden sind.

Zu einer Klappschachtel gehört ein Kragen aus einem gesonderten Zuschnitt (Fig. 4, Fig. 6). Der Kragen besteht aus einer Kragen-Vorderwand 24 und seitlichen Kragenlappen 25. Der Kragen ist innerhalb des Schachtelteils 10 positioniert, wobei die Krageri-Vorderwand 24 innenseitig an der Schachtel-Vordervvand 12 anliegt und mit dieser (durch Klebung) verbunden ist. Ein oberer Teil des Kragens ragt aus dem Schachtelteil 10 heraus und wird in Schließstellung des Deckels 11 von diesem umfasst.

Ein Packungsinhalt, also eine Zigarettengruppe, ist von einem Innenzuschnitt (Fig. 7) umgeben, der aus Papier oder Stanniol, also mit Metall beschichtetem Papier besteht. Der Innenzuschnitt umhüllt den Packungsinhalt vollständig und bildet so einen Zigarettenblock 26 mit aneinanderschließenden Bereichen einer Innen-Vorderwand 27, einer Innen-Bodenwand 28 und einer Innen-Rückwand 29. Weiterhin sind seitliche Faltlappen 30, 31 vorhanden, die bei dem fertigen Zigarettenblock 26 durch entsprechende Faltung und Teilüberlappung Seitenwände bilden.

Entsprechend sind Stirnlappen 32, 33 vorgesehen, die eine gefaltete obere Innen-Stirnwand bilden. Wie üblich ist ein oberer Teil des Innenzuschnitts frontseitig als abtrennbarer Lappen bzw. Flap 34. ausgebildet. Dieser ist durch eine quergerichtete Perforationslinie 35 vom übrigen Teil des Innenzuschnitts abgegrenzt. Der Flap 34 wird durch Erfassen des äußeren Stirnlappens 32 bei erstmaliger Ingebrauchnahme der Packung abgetrennt.

Mindestens eine Packungswand ist mit einer Öffnung 36, 37 versehen. Vorzugsweise ist diese Öffnung 36, 37 im Bereich der Schachtel-Vorderwand 12 angebracht. Die Öffnung 36, 37 legt eine entsprechende Fläche des Innenzuschnitts frei, nämlich der Innen-Vorderwand 27. Diese ist demnach im Bereich der Öffnung 36, 37 von außen sichtbar.

Die durch Stanzung gebildeten Öffnungen 36, 37 können unterschiedliche geometrische Formen aufweisen, z.B. ein Dreieck bilden (Fig. 1) oder eine Kreisfläche (Fig. 2, Fig. 8). Andere, auch komplexe geometrische Formen der Öffnungen 36, 37 sind geeignet.

Im Bereich der Öffnung 36, 37 ist der Innenzuschnitt mit einer Markierung 38 versehen. Diese kann als Kennzeichen bzw. Marke oder Logo ausgebildet sein. Es können aber auch Informationen oder Daten zur Identifizierung der Packung hinsichtlich Herkunft, Produktionsort und -zeit vorhanden sein. Bei einem Innenzuschnitt aus Stanniol ist die Markierung 38 eine Prägung. Diese wird vorzugsweise bei der Vorbereitung des Verpackungsmaterials für den Innenzuschnitt angebracht, nämlich bei der üblichen Bearbeitung einer Bahn des Verpackungsmaterials im Bereich von Prägewalzen. Die Prägewalzen können dabei so ausgebildet sein, dass ein Umfangsteil zum Prägen der Markierung 38 leicht auswechselbar ist, um kurzfristig eine Änderung der Markierung 38 durchführen zu können. Bei einer Innenumhüllung aus Papier oder ähnlichem Werkstoff wird die Markierung 38 zweckmäßigerweise durch Bedrucken angebracht, ebenfalls im Bereich der Verpackungsmaschine. Die Markierung 38 ist so angebracht, dass sie etwa zentrisch im Bereich der Öffnung 36, 37 erscheint.

Der Kragen ist auf die Gestalt und Position der Öffnung 36, 37 abgestimmt. Bei dem Ausführungsbeispiel gemäß Fig. 1 erstreckt sich der Kragen, insbesondere die Kragen-Vorderwand 24, bis in einen unteren Bereich der Schachtel-Vorderwand 12, nämlich bis zur Bodenwand 13 bzw. bis in die Nähe der Bodenwand 13. Die Öffnung 36 befindet sich vollständig im Bereich der Kragen-Vorderwand 24. Diese ist mit einer Kragenöffnung 39 versehen. Diese kann die gleiche geometrische Form wie die Öffnung 36, 37 haben. Zweckmäßigerweise sind die Kragen-Öffnungen 39 kreisförmig ausgebildet, und zwar mit geringeren Abmessungen (Durchmesser) als die Öffnungen 36, 37. Die Kragenöffnungen 39 sind so positioniert, dass bei der vorgegebenen Relativstellung des Kragens in der Packung bzw. im Schachtelteil 10 die Kragenöffnung 29 mindestens teilweise, vorzugsweise aber etwa mittig im Bereich der Öffnung 36 oder 37 positioniert ist. Die an der Innenumhüllung angebrachte Markierung 38 ist demnach durch die beiden Ausstanzungen, nämlich die Öffnung 36, 37 einerseits und die Kragen-Öffnung 39 andererseits von außen sichtbar.

Bei dem Ausführungsbeispiel gemäß Fig. 1, Fig. 3 und Fig. 4 ist die Öffnung 36 in der Schachtel-Vorderwand 12 als (gleichseitiges) Dreieck ausgebildet. Die im unteren Bereich der vergrößerten bzw. verlängerten Kragen-Vorderwand 24 angebrachte Kragen-Öffnung 39 ist kreisförmig ausgebildet, insbesondere konzentrisch zur (ebenfalls) kreisförmigen Markierung 38 derart angebracht, dass die Kragen-Öffnung 39 vollständig und etwa zentrisch innerhalb der Öffnung 36 liegt.

Bei dem Ausführungsbeispiel gemäß Fig. 2, Fig. 5 und Fig. 6 ist der Kragen (Fig. 6) mit einem V-förmigen Vorsprung 40 am unteren Randbereich der Kragen-Vorderwand 24 versehen. Auf Grund der vorgegebenen Relativstellung des Kragens und der Abmessung ragt ein Teilbereich dieses Vorsprungs 40 in die Öffnung 37 (Fig. 2). Dieser Teil des Kragens bzw. der Kragen-Vorderwand 24 ist demnach in der Öffnung 37 sichtbar. Die Relativstellung ist hier so gewählt, dass der Vorsprung 40 auch einen Teilbereich der Markierung 38 überdeckt.

Eine weitere Besonderheit ist bei dem Ausführungsbeispiel gemäß Fig. 8, Fig. 9 verwirklicht. Die Öffnung 37 ist hier im unteren Bereich der Schachtel-Vorderwand 12 positioniert, jedenfalls vollständig unterhalb des Kragens bzw. der Kragen-Vorderwand 24. Als Besonderheit sind Öffnung 37 und Markierung 38 bis zur ersten Ingebrauchnahme der Packung verdeckt, sodass der Verbraucher beim Öffnen der Packung die Markierung 38 erkennen und dadurch die Packung zuordnen kann. Zu diesem Zweck ist eine Außenumhüllung 41 vorgesehen, insbesondere aus Folie. Diese grundsätzlich bei derartigen Packungen übliche Außenumhüllung 41 aus klarsichtiger Folie ist im Bereich der Öffnung 37 bzw, mindestens im Bereich der Markierung 38 mit einer Deckschicht 42 versehen, die einen Blick auf die Markierung 38 vor Beseitigung der Außenumhüllung 41 verhindert. Die Deckschicht 42 kann eine deckende Farbschicht sein oder ein innen oder außen angebrachtes Klebeetikett.

Die Kombination einer Öffnung in der Packung einerseits und mit einer Markierung an der Innenumhüllung andererseits kann auch an anderer Stelle der Packung positioniert sein, z.B. im Bereich des Deckels 11. Bei einer Ausführung gemäß Fig. 9 mit teilweise abdeckender Außenumhüllung 41 ist die Deckschicht 42 im Bereich des Deckels 11 positioniert, also im Bereich einer Folienkappe 43, die beim erstmaligen Öffnen der Packung mit einem Aufreißstreifen 44 von der Außenumhüllung abgetrennt wird.

Die Öffnungen 36, 37 werden zweckmäßigerweise bei der fabrikmäßigen Fertigung der Zuschnitte durch Stanzen angebracht, und zwar in einem gemeinsamen Arbeitstakt mit dem Stanzen der Zuschnitte selbst.

### Bezugszeichenliste

- 10: Schachtelteil
- 11: Deckel
- 12: Schachtel-Vorderwand
- 13: Bodenwand
- 14: Schachtel-Rückwand
- 15: Deckel-Rückwand
- 16: Stirnwand
- 17: Deckel-Vordennrand
- 18: Deckel-Innenlappen
- 19: Liniengelenk
- 20: Schachtel-Seitenwand
- 21: Deckel-Seitenwand
- 22: Seitenlappen
- 23: Seitenlappen'
- 24: Kragen-Vorderwand
- 25: Kragen-Lappen
- 26: Zigarettenblock
- 27: Innen-Vorderwand
- 28: Innen-Bodenwand
- 29: Innen-Rückwand
- 30: Faltlappen
- 31: Faltlappen
- 32: Stirnlappen
- 33: Stirnlappen
- 34: Flap
- 35: Perforationslinie
- 36: Öffnung
- 37: Öffnung
- 38: Markierung
- 39: Kragen-Öffnung
- 40: Vorsprung
- 41: Aüßenumhüllung
- 42: Deckschicht
- 43: Folienkappe
- 44: Aufreißstreifen

## Patentansprüche

1. Zigarettenpackung, bestehend aus einem eine Zigarettengruppe allseitig umgebenden Innenzuschnitt aus Stanniol oder Papier unter Bildung eines Zigarettenblocks (26) und aus einer Klappschachtel mit Schachtelteil (10) und Deckel (11) zur Aufnahme des Zigarettenblocks (26), wobei im Schachtelteil (10) ein Kragen angeordnet ist, dessen Kragen-Vorderwand (24) innenseitig an einer Schachtel-Vorderwand (12) des Schachtelteils (10) anliegt wobei
der Schachtelteil (10) im Bereich der Schachtel-Vorderwand mit einer etwa mittig angeordneten, durch Stanzung gebildeten Öffnung (36, 37) versehen ist, **gekennzeichnet durch** folgende Merkmale:
a) die Innenumhüllung ist im Bereich einer Innen-Vorderwand (27) mit einer **durch** Prägen oder **durch** Bedrucken angebrachten Markierung (38) versehen,
b) die Markierung (38) befindet sich im Bereich der Öffnung (36, 37) der Schachtel-Vorderwand (12) und ist von außen sichtbar,
c) die Kragen-Vorderwand (24) ragt mit einem Teilbereich teilweise in den Bereich der Öffnung (37).

2. Zigarettenpackung nach Anspruch 1, **gekennzeichnet durch** folgende Merkmale:
a) die Kragen-Vorderwand (24) erstreckt sich bis unterhalb der Öffnung (36, 37) der Schachtel-Vorderwand (12), derart, dass diese vollständig im Bereich der Kragen-Vorderwand (24) liegt,
b) die Kragen-Vorderwand (24) ist mit einer **durch** Stanzung angebrachten Kragen-Öffnung (39) versehen,
c) die Kragen-Öffnung (39) ist kleiner als die Öffnung (36, 37) der Schachtel-Vorderwand (12) und liegt mindestens teilweise im Bereich der Öffnung (36, 37),
d) die Markierung (38) ist so an der Innen-Vorderwand (27) des Innenzuschnitts angebracht, dass die Markierung (38) von außen im Bereich der Öffnungen (36, 37; 38) sichtbar ist.

3. Zigarettenpackung nach Anspruch 1, **dadurch gekennzeichnet, dass** die Kragen-Vorderwand (24) des Kragens mit einem Teilbereich eines Vorsprungs (40) in die Öffnung (37) ragt.

4. Packung nach Anspruch 1 oder einem der weiteren Ansprüche, **dadurch gekennzeichnet, dass** die Öffnung (36, 37) der Schachtel-Vorderwand (12) durch Stanzung beim Herstellen des Zuschnitts angebracht ist und insbesondere dreieckförmig, quadratisch, rechteckig oder kreisförmig ausgebildet ist.

5. Zigarettenpackung nach Anspruch 2, **dadurch gekennzeichnet, dass** die Öffnung (36, 37) der Schachtel-Vorderwand (12) einerseits und die Kragen-Öffnung (39) andererseits gleiche geometrische Form aufweisen bei kleinerer Abmessung der Kragen-Öffnung (39).

6. Zigarettenpackung nach Anspruch 2 oder einem der weiteren Ansprüche, **dadurch gekennzeichnet, dass** die Öffnung (36) der Schachtel-VordenrVand (12) dreieckförmig und die Kragen-Öffnung (39) kreisförmig ausgebildet ist.

7. Zigarettenpackung nach Anspruch 1 oder einem der weiteren Ansprüche, **dadurch gekennzeichnet, dass** die Öffnung (36, 37) bzw. mindestens die Markierung (38) bis zur erstmaligen Ingebrauchnahme der Packung insbesondere bis zum Abtrennen einer Außenumhüllung (41) aus Folie, abgedeckt, also von Außen nicht sichtbar ist, vorzugsweise durch eine Deckschicht (42) der Außenumhüllung (41) im Bereich der Öffnung (36, 37).

## Claims

1. A cigarette pack comprising an inner blank made of tin foil or paper, which surrounds a cigarette group on all sides to form a cigarette block (26), and a hinge-lid box with box part (10) and lid (11) for accommodating the cigarette block (26), with a collar being arranged in the box part (10) whose collar front wall (24) abuts the inner side of a box front wall (12) of the box part (10), and with the box part (10) in the region of the box front wall being provided with an approximately centred opening (36, 37) formed by punching, **characterized by** the following features:
a) in the region of an inner front wall (27) the inner wrapper is provided with a marking (38) applied by embossing or by printing,
b) the marking (38) is located in the region of the opening (36, 37) of the box front wall (12) and is visible from the outside,
c) the collar front wall (24) projects with a sub-region partially into the region of the opening (37).

2. The cigarette pack according to claim 1, **characterized by** the following features:
a) the collar front wall (24) extends to a point below the opening (36, 37) of the box front wall (12) so that said opening (36, 37) lies completely in the region of the collar front wall (24),
b) the collar front wall (24) is provided with a collar opening (39) applied by punching,
c) the collar opening (39) is smaller than the opening (36, 37) of the box front wall (12) and lies at least partially within the region of the opening (36, 37),
d) the marking (38) is applied to the inner front wall (27) of the inner blank in such a way that said marking (38) is visible from the outside in the region of the openings (36, 37; 38).

3. The cigarette pack according to claim 1, **characterized in that** the collar front wall, (24) of the collar projects with a partial region of a protrusion (40) into the opening (37).

4. The pack according to claim 1 or one of the further claims, **characterized in that** the opening (36, 37) of the box front wall (12) is applied by stamping during the manufacture of the blank and is configured in particular in the shape of a triangle, square, rectangle or circle.

5. The cigarette pack according to claim 2, **characterized in that** the opening (36, 37) of the box front wall (12), on one hand, and the collar opening (39), on the other hand, have the same geometric shape, with the collar opening (39) having smaller dimensions.

6. The cigarette pack according to claim 2 or one of the further claims, **characterized in that** the opening (36) of the box front wall (12) is configured in the shape of a triangle and the collar opening (39) is configured in the shape of a circle.

7. The cigarette pack according to claim 1 or one of the further claims, **characterized in that**, until the pack is used for the first time, the opening (36, 37) or at least the marking (38) is covered by an outer wrapper (41) of plastic film, in other words is not visible from the outside, preferably by means of a cover layer (42) of the outer wrapper (41) in the region of the opening (36, 37).

## Revendications

1. Paquet de cigarettes, constitué d'une découpe interne entourant de tous côtés un groupe de cigarettes et constituée d'une feuille d'étain ou de papier en formant un bloc de cigarettes (26), et d'un étui à rabat avec une partie d'étui (10) et un couvercle (11) pour recevoir le bloc de cigarettes (26), dans lequel la partie d'étui (10) présente une collerette, dont la paroi avant (24) est appliquée côté intérieur sur une paroi avant (12) de la partie d'étui (10),
laquelle partie d'étui (10) est pourvue, dans la zone de la paroi avant d'étui, d'une ouverture (36, 37) aménagée approximativement au centre et formée par estampage, **caractérisé par** les caractéristiques suivantes :
a) l'enveloppe interne est pourvue, dans la zone d'une paroi avant interne (27), d'un marquage (38) appliqué par étampage ou par impression,
b) le marquage (38) se trouve dans la zone de l'ouverture (36, 37) de la paroi avant (12) de l'étui et est visible de l'extérieur, et
c) la paroi avant (24) de la collerette dépasse sur une zone partielle en partie de la zone de l'ouverture (37).

2. Paquet de cigarettes selon la revendication 1, **caractérisé par** les caractéristiques suivantes :
a) la paroi avant (24) de la collerette s'étend jusqu'en dessous de l'ouverture (36, 37) de la paroi avant (12) de l'étui de sorte que celle-ci se situe complètement dans la zone de la paroi avant (24) de la collerette,
b) la paroi avant (24) de la collerette est dotée d'une ouverture de collerette (39) appliquée par estampage,
c) l'ouverture de collerette (39) est plus petite que l'ouverture (36, 37) de la paroi avant (12) de l'étui et se situe au moins en partie dans la zone de l'ouverture (36, 37), et
d) le marquage (38) est appliqué sur la paroi avant interne (27) de la découpe interne de sorte que ' le marquage (38) soit visible de l'extérieur dans la zone des ouvertures (36, 37 ; 38).

3. Paquet de cigarettes selon la revendication 1, **caractérisé en ce que** la paroi avant (24) de la collerette dépasse sur une zone partielle d'une saillie (40) de l'ouverture (37) .

4. Paquet selon la revendication 1 ou selon l'une quelconque des autres revendications, **caractérisé en ce que** l'ouverture (36, 37) de la paroi avant (12) de l'étui est appliquée par estampage lors de la fabrication de la découpe et conformée en particulier en triangle, en carré, en rectangle ou en cercle.

5. Paquet de cigarettes selon la revendication 2, **caractérisé en ce que** l'ouverture (36, 37) de la paroi avant (12) de l'étui, d'une part, et l'ouverture de collerette (39), d'autre part, présentent des formes géométriques identiques dans le cas d'une dimension plus petite de l'ouverture de collerette (39).

6. Paquet de cigarettes selon la revendication 2 ou selon l'une quelconque des autres revendications, **caractérisé en ce que** l'ouverture (36) de la paroi avant (12) de l'étui est conformée en triangle et l'ouverture de collerette (39) est conformée en cercle.

7. Paquet de cigarettes selon la revendication 1 ou selon l'une quelconque des autres revendications, **caractérisé en ce que** l'ouverture (36, 37) ou au moins le marquage (38) est recouvert(e), c'est-à-dire non visible de l'extérieur, jusqu'à la première utilisation du paquet, en particulier jusqu'au détachement d'une enveloppe externe (41) en feuille, de préférence par une couche de recouvrement (42) de l'enveloppe externe (41) dans la zone de l'ouverture (36, 37).
